# EUROPÄISCHE PATENTSCHRIFT

(11) **EP 0 854 455 B1**
(45) Veröffentlichungstag und Bekanntmachung des Hinweises auf die Patenterteilung: **12.06.2002**
(21) Anmeldenummer: 97122108.0
(22) Anmeldetag: 16.12.1997
(51) Int. Cl.: G07F 7/06, G07F 1/06

(54) **Münzersatz zur Betätigung eines Münzpfandschlosses**
Coin substitute for activating a coin-operated lock
Jeton de substitution pour actionner une serrure de consigne à pièce de monnaie

(30) Priorität: 19.12.1996 DE 29621989 U
(43) Veröffentlichungstag der Anmeldung: 22.07.1998
(73) Patentinhaber: Fuchs, Peter, D-76133 Karlsruhe (DE)
(72) Erfinder: Fuchs, Peter, D-76133 Karlsruhe (DE)
(74) Vertreter: Frank, Gerhard, Dipl.-Phys.

(56) Entgegenhaltungen:
- WO-A-96/24911
- DE-A- 4 324 083
- DE-A- 4 402 549
- DE-A- 19 519 837
- DE-U- 9 403 809
- FR-A- 2 687 819
- US-A- 4 946 030

## Beschreibung

Die Erfindung betrifft einen Münzersatz zur Betätigung eines Münzpfandschlosses gemäß dem Oberbegriff der Schutzansprüche 1 und 7.

Münzpfandschlösser haben inzwischen eine weite Verbreitung an Einkaufswagen gefunden, wie sie im Bereich von Einkaufsmärkten verwendet werden. Die Handhabung dieser Einkaufswagen wird für den Benutzer oft dadurch erschwert, dass die verlangte Münzgröße (meist ein 1 DM-Stück) gerade nicht zur Hand ist. Es ist daher bereits Münzersatz auf dem Markt, der im Wesentlichen aus der Kunststoffnachbildung einer Münze mit daran angeformtem laschenähnlichen Halteabschnitt besteht, der die Funktion der gewünschten Münze sozusagen emuliert, indem mit diesem Münzersatz die ordnungsgemäße Betätigung des Münzpfandschlosses und damit die Entnahme eines Einkaufswagens aus einer Einkaufswagenreihe ermöglicht. In der einfachsten Form besteht dieser Münzersatz aus der exakten Nachbildung einer Münze aus Kunststoffmaterial. Auch hier stellt sich das Problem der Aufbewahrung dieses Münzersatzes, so dass der Einsatz solcher Teile gegenüber einer Münze als "Original" nur geringe Vorteile bietet.

Eine einfache Lösung gemäß dem Oberbegriff des Patentanspruches 1 zeigt die DE 43 24 083 A des Anmelders, bei der ein Schlüsselschaft mit einer Münznachbildung als Schlüsselkopf mittels eines Halteringes gelenkig verbindbar ist. Hierbei dient der Schlüsselschaft als eine Art Anhänger, der auch als Informationsfeld für Werbeaufdrucke oder sonstige Informationen, beispielsweise zum Einkauf, dient. Die Verbindung von Schlüsselkopf und Schlüsselschaft mit einem Haltering ist für die Aufbewahrung dieses Münzpfandschlüssels jedoch manchmal hinderlich, da er nicht an übliche Aufbewahrungsräume, wie zum Beispiel Brieftaschen, angepasst ist und gelegentlich auch Verkantungen auftreten können, die eine Handhabung erschweren. Der Gebrauchsnutzen dieses vorbekannten Münzersatzes ist dadurch in manchen Fällen eingeschränkt.

Die FR-A-2687 819 zeigt einen Münzpfandschlüssel, bei dem eine Aufbewahrungseinrichtung, bestehend aus einem Basiskörper 1 und einem Trägerteil 5 vorgesehen ist, wobei letzteres Trägerteil taschenähnlich zur Aufnahme einer "richtigen" Münze 3 ausgebildet ist. Das Trägerteil 5 ist so im Basisteil 1 gehalten, dass es mitsamt der Münze entweder innerhalb des Basisteils gehalten ist oder aber in eine hierzu um 180° verdrehte Position steckbar ist, in der die (richtige) Münze zur Einführung in ein Münzpfandschloss entnehmbar ist.

Gegenüber der erstgenannten Lösung hat diese Lösung den Vorteil, dass infolge der Verwendung einer "richtigen" Münze auch solche Münzpfandschlösser bedient werden können, die abgeschlossene, kreisrunde Konturen verlangen, wie zum Beispiel schubladenähnliche Vorrichtungen, hat aber den entscheidenden Nachteil, dass ihr Aufbau relativ kompliziert, damit teuer und für den Masseneinsatz nicht brauchbar ist.

Es ist daher Aufgabe der Erfindung, einen gattungsgemäßen Münzersatz so weiterzubilden, dass bei Erhalt der leichten Aufbewahrung eine einfache und kostengünstige Herstellung für den Massengebrauch möglich ist.

Erfindungsgemäß wird diese Aufgabe gemäß dem kennzeichnenden Teil des Schutzanspruchs 1 gelöst.

Weitere Aspekte der Erfindung sind in unabhängigen Anspruch 7 definiert.

Die einstückige Ausführung ermöglicht eine besonders günstige Herstellung des Münzersatzes als Massenprodukt mit bekannten Herstellungsverfahren.

Weiterhin fördert die Einstückigkeit die sichere Handhabung des Münzfunktionsteils, da das Münzfunktionsteil als solches nur eine sehr geringe Handhabungsfläche entsprechend dem Münzrand in einer eingeschobenen Position im Münzpfandschloss aufweist.

Eine großflächige Ausführung des Halteteils erschwert das Verlieren des Münzfunktionsteils; insbesondere, wenn der Halteabschnitt eine Materialstärke aufweist, die nicht wesentlich über derjenigen von handelsüblichen Kundenkarten, Telefonkarten oder Kreditkarten liegt, und seine Abmessungen gegebenenfalls zusammen mit dem Münzfunktionsteil etwa in dieser Größenordnung liegen, bietet sich die Aufbewahrung des erfindungsgemäßen Münzersatzes zusammen mit entsprechenden Kreditkarten oder ähnlichem in Bereichen beispielsweise einer Brieftasche oder speziellen Kreditkarten-Taschen an, die in der Regel sorgfältig und verlustsicher ausgeführt sind.

Ein wesentlicher Zusatznutzen dieses flächigen Halteteils liegt schließlich in der Nutzung des Halteteils in Form und/oder Oberflächengestaltung als Informations- oder Werbeträger, wobei hier beispielsweise Einkaufsmarkt-spezifische Informationen aufgedruckt sein können, aber auch allgemeine Werbeaufdrucke sich anbieten.

Für die räumliche Zuordnung von Münzfunktionsteil und Halteteil bieten sich unter diesen Voraussetzungen mehrere Realisationsmöglichkeiten an: Besonders bevorzugt ist eine einstückige Realisierung des Münzersatzes, bei der Münzfunktionsteil und Halteteil unmittelbar ineinander übergehen, wobei zweckmäßigerweise die Materialstärke des Münzfunktionsteils in Anpassung an die Materialstärke der jeweils erwünschten Münze gewählt ist und die Materialstärke des anschließenden Halteteils geringer gewählt ist, beispielsweise etwa entsprechend einer Scheckkarte.

Eine besonders vorteilhafte Eigenschaft besteht darin, daß in der Kartenposition (beispielsweise in der Brieftasche bei den Kreditkarten) das Münzfunktionsteil in einer Ebene mit dem Halteteil liegt und das Münzfunktionsteil umschließt, das dann aber zur Herstellung der Münzersatzfunktion (Funktionsposition) wegklappbar ist und somit zum Einschub in ein Münzpfandschloß freigegeben wird.

Eine vorteilhafte Realisierung sieht eine Ausführung des Münzersatzes aus sandwichartig angeordneten Kunststoffschichten vor. Dies ist besonders wirtschaftlich, wobei auch eine Gesamtbedruckung über die Fläche Münzfunktionsteil-Halteteil möglich ist und somit die gesamte Vorderfläche und Rückfläche des Münzersatzes für Informations- oder Werbezwecke verwendet werden kann. Außerdem läßt sich bei dieser Technologie auch die Gelenkverbindung zwischen Münzfunktionsteil und Halteteil einfach durch eine hierfür besonders geeignete, reißfeste Kunststoff- oder Textilzwischenlage erzielen, wenn im Bereich dieser Gelenkverbindung die anderen Kunststoffschichten eine geeignete Aussparung aufweisen.

Eine ähnlich vorteilhafte Lösung gemäß Anspruch 7 sieht alternativ vor, daß Halteteil und Münzfunktionsteil zwei separate Bauteile sind, wobei das Halteteil eine Art Etuifunktion übernimmt, aus dem das Münzfunktionsteil in seine Funktionsposition zum Einschub in ein Münzpfandschloß ausschiebbar ist, wobei hier im Unterschied zur oben genannten bevorzugten Ausführungsform statt einer Schwenkachse eine langlochähnliche Führungsnut im Halteteil angeordnet ist.

Schließlich sind auch Versionen mit modifiziertem Münzfunktionsteil realisierbar, bei denen das Münzfunktionsteil ein Aussehen erhält, das weitgehend oder vollständig dem Aussehen einer Originalmünze entspricht, beispielsweise dadurch, daß eine Originalmünze in das Münzfunktionsteil eingelegt wird oder ein metallischer Überzug auf das Münzfunktionsteil aufgestülpt wird, der die Optik einer Münze vermittelt. Die Ausgestaltung des Münzersatzes für weitere Funktionen mittels eines integrierten Mikrochips ist ebenfalls möglich.

Es eröffnet sich somit eine große Bandbreite an insbesondere auch kommerziellen Nutzungsmöglichkeiten, für die das Münzfunktionsteil und dessen originäre, technische Funktion einen vielseitig nutzbaren Ausgangspunkt darstellen.

Die kurz angesprochenen Ausführungsbeispiele werden nun anhand von Zeichnungen noch kurz erläutert, es zeigen:
- Figur 1: Eine Aufsicht und eine Seitenansicht auf das erste Ausführungsbeispiel,
- Figur 2: eine Seitenansicht mit einem Münzaufsatz beim ersten Ausführungsbeispiel gemäß Figur 1,
- Fign. 3-6: Aufsicht und z. T. Seitenansicht auf weitere Ausführungsbeispiele.

Der Münzersatz besteht bei dem in den Figuren 1 und 2 dargestellten ersten Ausführungsbeispiel aus dem Münzfunktionsteil 10 und dem dieses haltenden und umgebenden Halteteil 20.

Das Münzfunktionsteil 10 weist im wesentlichen kreisabschnittsförmige Gestalt auf, um die Funktion einer Münze gleichen Durchmessers zuverlässig zumindest in denjenigem Bereich nachzuahmen, wo auch die Münze in das Münzpfandschloß eingeschoben ist. Im freien, rückwärtigen Teil, der normalerweise auch in der eingesteckten Position aus dem Münzpfandschloß herausragt, ist es über ein Gelenk mit dem Halteteil 20 verbunden, dessen Fläche beim dargestellten Ausführungsbeispiel etwa den fünf- bis sechsfachen Wert der Fläche des Münzfunktionsteils 10 besitzt. Das Halteteil 20 ist rechteckig ausgeführt und seine Breite B1 liegt über der Breite (dem Durchmesser) des Münzfunktionsteils 10, so daß sich die dargestellten überstehenden Randabschnitte bilden. Im Bereich der Gelenkachse ist beispielsweise mittels der Spritzgußtechnik ein Filmscharnier ausgeformt, das das Münzfunktionsteil 10 verschwenkbar hält, wobei die Innenkontur 20A des Halteteils 20 mit geringem Spiel der kreisbogenförmigen Außenkontur 10A des Münzfunktionsteils 10 folgt, so daß der gesamte Münzersatz eine geschlossene, flächige, insbesondere kartenähnliche Struktur bekommt, wenn sich das Münzfunktionsteil 20 in der in Figur 1 dargestellten Karten-Position befindet, wo es vom Halteteil 20 umschlossen ist. In dieser Position kann der Münzersatz ähnlich wie eine Kredit- oder Scheckkarte in entsprechenden Fächern der Brieftasche oder spezieller Kreditkarten-Behältnisse aufbewahrt werden.

Anstelle der Spritzgußtechnik kann auch eine Multilayer-Technik zur Herstellung des Münzersatzes eingesetzt werden, wie sie bereits beispielsweise zur Herstellung von Kreditkarten Verwendung findet. Dabei kann dann die Gelenkachse durch eine durchgehende Schicht aus reißfestem Kunststoff gebildet sein, wo die übrigen (Deck-)Schichten unterbrochen sind.

Figur 1 zeigt im rechten Teil das Münzfunktionsteil 10 in der um 90° um die beschriebene Gelenkachse weggeklappten Funktionsposition des Münzfunktionsteils 10, bei der dessen Außenkontur 10A freigegeben wird und das Münzfunktionsteil 10 somit in ein Münzpfandschloß M entsprechend einer Münze eingeführt werden kann.

Eine erste Variante dieses Ausführungsbeispiels zeigt Fig. 2: Um die "Naturtreue" des Münzfunktionsteils 10 zu steigern, ist eine Abdeckhaube 11 vorzugsweise aus Metall aufgestülpt und festgesetzt, deren Oberfläche nach Art einer Münze gestaltet, z.B. geprägt, sein kann.

Eine zweite Variante des Ausführungsbeispiels der Fig. 1 zeigt Fig. 3: hier weist das Münzfunktionsteil 10 eine Ausnehmung auf, in die eine "richtige" Münze 12 eingelegt ist, die entweder dort fest gehalten ist oder auch herausnehmbar sein kann. Auch diese Maßnahme dient der Erhöhung der "Naturtreue" des Münzfunktionsteils 10.

Der Grundgedanke des ersten Ausführungsbeispiels ist auch bei den in den Figuren 4-6 dargestellten Ausführungsbeispielen realisiert, nämlich ein großflächiges Halteteil 21, mit dem ein Münzfunktionsteil 11 wiederum schwenkbar verbunden ist, wobei die Freigabe des Münzfunktionsteils auch bei diesen Ausführungsbeispielen durch Wegklappen des Münzfunktionsteils aus der Kartenposition im Halteteil 21 in die Funktionsposition erfolgt. Beim Ausführungsbeispiel der Fig. 4 ist das gesamte Münzfunktionsteil aus Metall. Zur Halterung und Verschwenkung des Münzfunktionsteils 11 im Halteteil 21 dient gemäß Fig. 5 eine knopfartige Anformung 11A, die in einer langlochähnlichen Führungsnut 13 des Halteteils 21 geführt ist.

Bei der in Fig. 6 schließlich gezeigten Ausführungsvariante sind ebenfalls der Münzfunktionsteil 12 und Halteteil 22 über ein Gelenk miteinander verbunden, jedoch liegt hier die Gelenkachse GK im mittleren Bereich des Halteteils 21. Auch hier kann durch entsprechende Formgebung sichergestellt werden, daß die Unterbringung in Scheckkartenbehältnissen möglich ist.

## Patentansprüche

1. Münzersatz zur Betätigung eines Münzpfandschlosses, insbesondere bei Einkaufswagen, mit einem Münzfunktionsteil (10) zur Wechselwirkung mit der Mechanik des Münzpfandschlosses, und mit einem am Münzfunktionsteil anschließenden und mit diesem über ein Gelenk verbundenen Halteteil (20), das mindestens die Fläche des Münzfunktionsteils aufweist, und in der eingesteckten Position, in der die die Funktion des Münzpfandschlosses bestimmende Außenkonturen des Münzfunktionsteils zum Einschub in das Münz-. pfandschloss freigegeben sind, aus dem Münzpfandschloss herausragt, wobei das Halteteil (20) in der Kartenposition das Münzfunktionsteil (10) im Wesentlichen plan und mit fluchtender Oberfläche umschließt (Kartenposition), wobei die Breite (B1) des Halteteils (20) über der Breite (B2) des Münzfunktionsteils (10) liegt, dass Münzfunktionsteil (10) und Halteteil (20) an den funktionsbestimmenden Außenkonturen (10A) des Münzfunktionsteils (10) durch eine Schnitt- oder Stanzlinie (S) getrennt und über eine Gelenkachse (G) zum Ausklappen in die Funktionsposition miteinander verbunden sind, **dadurch gekennzeichnet, dass** Münzfunktionsteil (10) und Halteteil (20) einstückig ausgebildet sind.

2. Münzersatz nach Anspruch 1, **dadurch gekennzeichnet, dass** die Gelenkachse (G) parallel zu einer der schmalen Stirnseiten des Halteteils (20) angeordnet ist.

3. Münzersatz nach Anspruch 1, **dadurch gekennzeichnet, dass** Münzfunktionsteil (10) und Halteteil (20) aus mehreren Kunststoffschichten sandwichartig aufgebaut sind, und dass die Gelenkachse (G) mindestens durch eine solche durchgehende Schicht des mehrschichtig aufgebauten Halteteils (20) gebildet ist, dessen Deckschichten im Bereich der Gelenkachse (G) eine entsprechende Aussparung aufweisen.

4. Münzersatz nach Anspruch 1, **dadurch gekennzeichnet, dass** es ein Spritzgussteil ist, wobei die Gelenkachse (G) durch eine Querschnittsverjüngung als Filmschamier ausgebildet ist.

5. Münzersatz nach Anspruch 1, **dadurch gekennzeichnet, dass** auf dem Münzfunktionsteil (10) eine Abdeckhaube (11) vorzugsweise aus Metall fest oder lösbar aufgebracht ist.

6. Münzersatz nach Anspruch 1, **dadurch gekennzeichnet, dass** im Münzfunktionsteil (10) eine Münze (12) festlegbar, insbesondere klemmbar oder klebbar, ist.

7. Münzersatz zur Betätigung eines Münzpfandschlosses, insbesondere bei Einkaufswagen, deren Münzfunktionsteil zur Wechselwirkung mit der Mechanik des Münzpfandschlosses, und mit einem am Münzfunktionsteil anschließenden Halteteil, das mindestens die Fläche des Münzfunktionsteils aufweist, und das in der eingesteckten Position des Münzfunktionsteils aus dem Münzpfandschloss herausragt, wobei Halteteil und Münzfunktionsteil getrennte Bauteile sind,
**dadurch gekennzeichnet, dass** das Münzfunktionsteil (11) über eine langlochähnliche Führungsnut (13) im Halteteil (21) derart verschiebbar ist, dass es in seiner Funktionsposition aus dem Halteteil (21) herausragt und in der Kartenposition innerhalb der Konturen des Halteteils (21) gehalten ist.

8. Münzersatz nach Anspruch 1 oder 7, **dadurch gekennzeichnet, dass** im Halteteil (20) ein Mikrochip (14) oder ein Magnetstreifen integriert ist.

## Claims

1. Coin substitute for operating a coin-operated lock, more especially for shopping trolleys, having an operational component part (10) to interact with the mechanics of the coin-operated lock, and having a retaining member (20), which communicates with the operational component part and is connected to said component part via a pivot joint, said retaining member having at least the area of the operational component part and protruding from the coin-operated lock in the inserted position, in which the external contours of the operational component part, which determine the operation of the coin-operated lock, are exposed for insertion into the coin-operated lock, the retaining member (20) in the card position surrounding the operational component part (10) in a substantially planar manner and with an aligned surface (card position), the width (B1) of the retaining member (20) lying over the width (B2) of the operational component part (10), the operational component member (10) and retaining member (20) being separated at the operation-determining external contours (10A) of the operational component part (10) by a cutting or stamping line (S) and being interconnected via a pivot joint axis (G) for the outward pivotal movement into the operational position, **characterised in that** the operational component part (10) and retaining member (20) are integrally formed.

2. Coin substitute according to claim 1, **characterised in that** the pivot joint axis (G) is disposed parallel to one of the narrow end faces of the retaining member (20).

3. Coin substitute according to claim 1, **characterised in that** the operational component part (10) and retaining member (20) are constructed from a plurality of plastics material layers in a sandwich-like manner, and **in that** the pivot joint axis (G) is formed at least by one such continuous layer of the multilayered retaining member (20), the cover layers of which have a corresponding recess in the region of the pivot joint axis (G).

4. Coin substitute according to claim 1, **characterised in that** it is an injection-moulded component part, the pivot joint axis (G) being in the form of a film hinge as a result of a cross-sectional tapering.

5. Coin substitute according to claim 1, **characterised in that** a cover (11), preferably formed from metal, is securedly or detachably mounted on the operational component part (10).

6. Coin substitute according to claim 1, **characterised in that** a coin (12) is securable, more especially clampable or gluable, in the operational component part (10).

7. Coin substitute for operating a coin-operated lock, more especially for shopping trolleys, the operational component part of which is to interact with the mechanics of the coin-operated lock, and having a retaining member, which communicates with the operational component part and has at least the area of the operational component part, and which retaining member protrudes from the coin-operated lock when the operational component part is in the inserted position, the retaining member and operational component part being separate structural members, **characterised in that** the operational component part (11) is displaceable via a slot-like guide groove (13) in the retaining member (21) in such a manner that it protrudes from the retaining member (21) in its operational position and is retained in the card position within the contours of the retaining member (21).

8. Coin substitute according to claim 1 or 7, **characterised in that** a microchip (14) or a magnetic strip is incorporated in the retaining member (20).

## Revendications

1. Substitut de pièce de monnaie pour actionner une serrure de consigne à pièce de monnaie, en particulier sur des chariots de supermarchés, comprenant une partie faisant fonction de pièce de monnaie (10) pour l'interaction avec la mécanique de la serrure de consigne à pièce, et une partie de prise (20) faisant suite à la partie faisant fonction de pièce de monnaie, et reliée à celle-ci par l'intermédiaire d'une articulation, qui présente au moins la surface de la partie faisant fonction de pièce de monnaie, et dépasse de la serrure de consigne à pièce dans la position d'emboîtement, dans laquelle les contours extérieurs de la partie faisant fonction de pièce de monnaie, déterminant le fonctionnement de la serrure de consigne à pièce, sont dégagés pour l'insertion dans la serrure de consigne à pièce, la partie de prise (20), dans la position carte, entourant la partie faisant fonction de pièce de monnaie (10) de façon essentiellement plane et en alignement de surface (position carte), la largeur (B1) de la partie de prise (20) étant supérieure à la largeur (B2) de la partie faisant fonction de pièce de monnaie (10), que la partie faisant fonction de pièce de monnaie (10) et la partie de prise (20) sont séparées par une ligne de coupe ou de poinçonnage (S) aux contours extérieurs (10A), déterminant le fonctionnement, de la partie faisant fonction de pièce de monnaie (10) et sont reliées entre elles par l'intermédiaire d'un axe d'articulation (G) pour le rabattement dans la position de fonctionnement, **caractérisé en ce que** la partie faisant fonction de pièce de monnaie (10) et la partie de prise (20) sont réalisées d'une seule pièce.

2. Substitut de pièce de monnaie suivant la revendication 1, **caractérisé en ce que** l'axe d'articulation (G) est disposé parallèlement à l'un des petits côtés frontaux de la partie de prise (20).

3. Substitut de pièce de monnaie suivant la revendication 1, **caractérisé en ce que** la partie faisant fonction de pièce de monnaie (10) et la partie de prise (20) ont une structure en sandwich composée de plusieurs couches de matière plastique, et que l'axe d'articulation (G) est formé au moins par une telle couche continue de la partie de prise (20) multicouche, dont les couches de couverture présentent un évidement approprié dans la zone de l'axe d'articulation (G).

4. Substitut de pièce de monnaie suivant la revendication 1, **caractérisé en ce qu'**il s'agit d'une pièce moulée par injection, l'axe d'articulation (G) étant réalisé en tant que charnière pelliculaire par un rétrécissement de section transversale.

5. Substitut de pièce de monnaie suivant la revendication 1, **caractérisé en ce qu'**un capuchon (11), de préférence en métal, est appliqué de façon fixe ou amovible sur la partie faisant fonction de pièce de monnaie (10).

6. Substitut de pièce de monnaie suivant la revendication 1, **caractérisé en ce qu'**une pièce de monnaie (12) peut être fixée, en particulier coincée ou collée, dans la partie faisant fonction de pièce de monnaie (10).

7. Substitut de pièce de monnaie pour l'actionnement d'une serrure de consigne à pièce de monnaie, en particulier sur des chariots de supermarchés, dont la partie faisant fonction de pièce de monnaie pour l'interaction avec la mécanique de la serrure de consigne à pièce, et comprenant une partie de prise faisant suite à la partie faisant fonction de pièce de monnaie, qui présente au moins la surface de la partie faisant fonction de pièce de monnaie, et qui dépasse de la serrure de consigne à pièce dans la position d'emboîtement de la partie faisant fonction de pièce de monnaie, la partie de prise et la partie faisant fonction de pièce de monnaie étant des composants séparés,
**caractérisé en ce que** la partie faisant fonction de pièce de monnaie (11) peut être déplacée dans la partie de prise (21), le long d'une rainure de guidage (13) analogue à un trou oblong, de sorte qu'elle dépasse de la partie de prise (21) dans sa position de fonctionnement et qu'elle est maintenue à l'intérieur des contours de la pièce de maintien (21) dans la position carte.

8. Substitut de pièce de monnaie suivant l'une des revendications 1 et 7, **caractérisé en ce qu'**une puce (14) ou une piste magnétique est intégrée dans la partie de prise (20).
